# EUROPÄISCHE PATENTSCHRIFT

(11) **EP 0 382 914 B1**
(45) Veröffentlichungstag und Bekanntmachung des Hinweises auf die Patenterteilung: **02.09.1992**
(21) Anmeldenummer: 89122705.0
(22) Anmeldetag: 08.12.1989
(51) Int. Cl.: B67D 3/00, B67D 1/08

(54) **Zapfvorrichtung für Getränke**
Dispensing device for beverages
Dispositif de distribution pour boissons

(30) Priorität: 13.02.1989 DE 8901631 U
(43) Veröffentlichungstag der Anmeldung: 22.08.1990
(73) Patentinhaber: Bosch-Siemens Hausgeräte GmbH, 81669 München (DE)
(72) Erfinder: Maier, Roland, Dipl.-Ing., D-7086 Neresheim (DE); Haftlmeier, Theo, D-7928 Giengen (DE)

(56) Entgegenhaltungen:
- DE-U- 8 809 596
- GB-A- 2 211 484
- US-A- 3 738 543

## Beschreibung

Die Neuerung betrifft eine Zapfvorrichtung für Getränke aus wenigstens einem hinter einer Wand - vorzugsweise einer Kühlschranktür - verdeckt angeordneten Behälter, der mit einem die Wand durchsetzenden Auslauf sowie mit einem Ventil verbunden ist, welches mittels einer von der Frontseite der Wand her zugänglichen Handhabe in Form eines mit einer Bedienungstaste ausgestatteten Hebels betätigbar ist, der an einem an der Wand sitzenden Lagerbock schwenkbar gelagert ist.

Bei einer bekannten Zapfvorrichtung der genannten Art ist die Handhabe an von der Wand vorspringenden Ösen mittels eines deren Drehachse bildenden Bolzens angelenkt. Der in diesem Falle nicht lösbare Bolzen bildet dabei eine untrennbare Verbindung dieser Teile. Dies ist insofern sehr ungünstig, als die Handhabe zunächst schwer zu montieren und dann, im montierten Zustand, nur schwer zu reinigen ist. Insbesondere die nur wenig reinigungsfreundliche, untrennbare Verbindung dieser Teile wird als großer Nachteil empfunden, da gerade bei einer Zapfvorrichtung für Getränke strengste hygienische Vorschriften zu beachten sind. Hiernach müssen absolute Sauberkeit und somit auch eine leichte und gründliche Reinigungsmöglichkeit ihrer Einzelteile als Voraussetzung für ihren einwandfreien Betrieb angesehen werden.

Der Neuerung liegt daher die Aufgabe zugrunde, eine Zapfvorrichtung der eingangs näher beschriebenen Art zu verbessern und so auszugestalten, daß auch die zu deren Betätigung dienenden Teile leicht zu zerlegen und zu reinigen sind.

Diese Aufgabe wird nach der vorliegenden Neuerung dadurch gelöst, daß die Handhabe zum Betätigen des Ventils und der Lagerbock mit wechselseitig formschlüssig ineinandergreifenden Rast mitteln versehen sind, welche ein leicht lösbares Verbinden der beiden Teile gestatten.

Aufgrund der neuerungsgemäßen Ausbildung der Zapfvorrichtung mit einer leicht abnehmbaren Handhabe ist es möglich, diese sowohl besonders einfach und leicht zu montieren, als auch im Bedarfsfalle zum Reinigen abzunehmen und anschließend wieder in der Gebrauchslage anzubringen. Im Falle einer Nichtbenutzung der Zapfvorrichtung ist es aufgrund der leichten Abnehmbarkeit der Handhabe möglich, diese zu entfernen und somit sicher zu verhindern, daß die Zapfvorrichtung durch Unbefugte betätigt werden kann.

Bei einer Zapfvorrichtung mit einem als Handhabe dienenden, doppelarmigen Hebel ergeben sich besonders günstige Verhältnisse, wenn gemäß einer vorteilhaften Ausgestaltung der neuerungsgemäßen Konstruktion vorgesehen ist, daß die Handhabe mit eine Drehachse bildende, zapfenartig vorspringenden Ansätzen in am Lagerbock angeordnete Lagerschalen einsetzbar ist, welche die beim Betätigen der Handhabe wirksam werdenden Kräfte aufzunehmen vermögen und nach oben geöffnet sind.

Hierdurch ist es besonders einfach, die Handhabe durch Ausheben aus den Lagerschalen vom Lagerbock zu lösen und im Bedarfsfalle wieder dort einzuhängen.

Nach einer zusätzlichen vorteilhaften Ausgestaltung der neuerungsgemäßen Zapfvorrichtung ist vorgesehen, daß die zapfenartigen Ansätze seitlich von innen in einen Ausschnitt der Handhabe hineinragen und in von den Flanken des Lagerbocks vorspringende Lagerschalen eingreifen.

Hierdurch wird der am Lagerbock eingehängten Handhabe ein besonders sicherer Sitz gegeben.

Die neuerungsgemäße Zapfvorrichtung für Getränke ist anhand eines in der beigegügten Zeichung vereinfacht dargestellten Ausführungsbeispieles in Verbindung mit einer Getränkeausgabe-Vorrichtung in der Tür eines Haushalts-Kühlschrankes erläutert.
Es zeigen:
Fig. 1 die Zapfvorrichtung in einer von außen zugänglichen Nische einer wärmeisolierten Kühlschranktür, an deren Innenseite sich ein über der Nische angeordneter Behälter für Getränke befindet, sowie eine an einem Lagerbock an der Decke der Nische gelagerte Handhabe zum Betätigen des Zapfventils, teilweise in senkrechter Schnittdarstellung,
Fig. 2 die Nische mit zwei Zapfvorrichtungen in raumbildlicher Darstellung, wobei eine der Handhaben durch Ausheben aus ihrer Betriebslage entfernt ist.

Eine in der Fig. 1 Ausschnitt und senkrecht geschnitten dargestellte wärmeisolierte Kühlschranktür 10 weist eine von deren Frontseite her zugängliche Nische 11 auf, welche mit einem in einen Ausschnitt ihrer Frontverkleidung eingesetzten, einseitig offenen Gehäuse 12 ausgekleidet ist. Das an seiner Öffnung mit einem umlaufenden Flansch 13 umgebene und mit diesem gegen die Frontverkleidung der Tür 10 anliegende Gehäuse 12 der Nische 11 ist an seinen in die Tür 10 hineinragenden Teil von der aus Kunststoff-Hartschaum 14 gebildeten Wärmeisolationsschicht der Tür 10 umgeben. Über ihren nach hinten einwärts geneigten Boden befindet sich eine herausnehmbar angeordnete Tropfschale 15, welche mit einem ebenfalls herausnehmbar darin angeordneten Tropfgitter versehen ist, auf dessen Stellfläche ein oder mehrere Trinkgefäße 16 in Form von Trinkgläsern oder dgl. Aufstellung finden können.

Auf der Rückseite der Tür 10 sind oberhalb einer durch die Nische 11 gebildeten Stufe zwei Behälter 17 in Form von handelsüblichen Getränkeflaschen angeordnet, von denen in der beigefügten Zeichnung nur einer dargestellt ist. Hierbei ist die als Behälter 17 dienende Flasche mit einer auf ihren Hals aufgesetzten Zapfvorrichtung 18 ausgestattet und mit dieser kopfüber über der Nische 11 auf der Innenseite der Türe 10 befesigt. Die einerseits mit einem trichterartigen Ansatz 19 versehene Zapfvorrichtung 18 weist ein Ventil 20 auf, dessen rohrförmiger Auslauf 21 die an entsprechender Stelle mit einem Durchburch 22 versehene Decke der Nische 11 durchsetzt.

Auf das durch den Durchbruch 22 mit dem Auslauf 21 nach unten in die Nische 11 ragende Ende des Ventils 20 der Zapfvorrichtung 18 wirkt eine von der Frontseite der Nische 11 her zugängliche Handhabe 23 in Form eines doppelarmigen Hebels ein, der an einem an der Decke 11 sitzenden Lagerbock 24 gelagert ist und eine nach vorne ragende Bedienungstaste 25 aufweist. Jeweils eine Handhabe 23 und der dazwischengehörige Lagerbock 24 ist mit welchselseitig formschlüssig ineinandergreifenden, im einzelnen weiter unten beschriebenen Rastmitteln versehen, welche ein leicht lösbares Verbinden dieser Teile gestatten.

Die als doppelarmiger Hebel ausgebildete Handhabe 23 für die Zapfvorrichtung 18 ist an ihrem einen Ende mit einer Bedienungstaste 25 und an dem dieser entgegengesetzten anderen Ende mit einem randoffenen Ausschnitt 26 versehen. Die seitlich des Ausschnitts 26 liegenden Arme wirken mit ihren Enden auf das durch den Durchbruch 22 in der Decke der Nische 11 nach unten ragende untere Ende des Ventils 20 der Zapfvorrichtung 18 ein, sofern diese Teile in ihrer Betriebslage sind. Dabei ragt das untere Ende des Auslaufs 21 frei zwischen den beiden Armen durch den Ausschnitt 26 hindurch. In dem Ausschnitt 26 der Handhabe 23 sind auf gegenüberliegenden Seiten an den Armen zapfenartige Ansätze 27 angeordnet, welche die Drehachse der Handhabe bilden. Zur Aufnahme dieser Zapfen befinden sich an den Flanken jedes Lagerbocks 24 Lagerschalen 28, welche zur Seite und nach oben hin geöffnet sind, so daß sie die beim Betätigen der Handhabe 23 über die Zapfen wirkenden Kräfte aufzunehmen vermögen. Sie gestatten ein leichtes Aushängen und Wiedereinsetzen der Handhabe 23, wenn diese, wie in Fig. 2 in der rechten Hälfte durch einen strichpunktierten Doppelpfeil angedeutet, bewegt wird.

Die in der beschriebenen Weise an den Lagerböcken 24 gelagerten Handhaben 23 lassen sich somit bei Bedarf einfach und rasch aus ihrer Betriebslage lösen und von den Lagerböcken 24 abnehmen. Es ist dadurch möglich, diese Handhaben 23 ebenso wie die Lagerböcke 24 jederzeit einwandfrei zu reinigen. Ferner ist es möglich, in besonderen Fällen die Handhaben 23 abzunehmen und ggf. gesichert aufzubewahren, um so zu verhindern, daß die Zapfvorrichtung 18 durch unbefugte Personen oder auch spielende Kinder und dgl. betätigt wird. Die beschriebene Ausbildung der Handhaben 23 und die Möglichkeit, diese auf einfache Art zu entfernen, ist vor allen Dingen dann von Vorteil, wenn die Behälter alkoholische Getränke enthalten und verhindert werden muß, daß diese für Kinder oder Jugendliche leicht zugänglich sind.

## Patentansprüche

1. Zapfvorrichtung für Getränke aus wenigstens einem hinter einer Wand - vorzugsweise einer Kühlschranktür - verdeckt angeordneten Behälter, der mit einem die Wand durchsetzenden Auslauf sowie mit einem Ventil verbunden ist, welches mittels eines von der Frontseite der Wand her zugänglichen Handhabe in Form eines mit einer Bedienungstaste ausgestatteten Hebels betätigbar ist, der an einem an der Wand sitzenden Lagerbock schwenkbar gelagert ist, **dadurch gekennzeichnet** , daß die Handhabe (23) zum Betätigen des Ventils (20) und der Lagerbock (24) mit wechselseitig formschlüssig ineinandergreifenden Rastmitteln (27, 28) versehen sind, welche ein leicht lösbares Verbinden der Handhabe (23) mit dem Lagerbock (24) gestatten.

2. Zapfvorrichtung nach Anspruch 1, mit einem als Handhabe dienenden doppelarmigen Hebel, dadurch gekennzeichnet, daß die Handhabe (23) mit eine Drehachse bildende, zapfenartig vorspringenden Ansätzen (27) in am Lagerbock (24) angeordnete Lagerschalen (28) einsetzbar ist, welche die beim Betätigen der Handhabe (23) wirksam werdenden Kräfte aufzunehmen vermögen und nach oben geöffnet sind.

3. Zapfvorrichtung nach Anspruch 2, dadurch gekennzeichnet, daß die zapfenartigen Ansätze (27) seitlich von innen in einen Ausschnitt (26) der Handhabe (23) hineinragen und in von den Flanken des Lagerbocks (24) vorspringende Lagerschalen (28) eingreifen.

## Claims

1. Dispensing device for drinks comprising at least one container which is arranged covered behind a wall - preferably a refrigerator door - and which is connected with an outlet penetrating the wall as well as with a valve, which is actuable by means of a handle accessible from the front side of the wall and in the form of a lever, which is equipped with an operating button and which is pivotably mounted at a bearing block seated at the wall, characterised thereby that the handle (23) for actuation of the valve (20) and the bearing block (24) are provided with mutually shape-lockingly interengaging detent means (27, 28) which produce a readily detachable connection of the handle (23) with the bearing block (24).

2. Dispensing device according to claim 1, with a double-armed lever serving as handle, characterised thereby that the handle (23) is insertable by pin-shaped projecting projections (27) forming a rotational axis into bearing cups (28) which are arranged at the bearing block (24), are upwardly open and are able to accept the forces becoming effective on actuation of the handle (23).

3. Dispensing device according to claim 2, characterised thereby that the pin-shaped projections (27) protrude laterally inwards into a recess (26) of the handle (23) and engage in bearing cups (28) projecting from the flanks of the bearing block (24).

## Revendications

1. Dispositif distributeur de boissons comprenant au moins un récipient qui est caché derrière une paroi, de préférence derrière une porte de réfrigérateur, et est relié à un bec traversant la paroi ainsi qu'à une valve qui peut être actionnée au moyen d'une poignée qui est accessible à partir du côté avant de la paroi et se présente sous la forme d'un levier qui est muni d'une touche d'actionnement et est monté avec possibilité de pivotement sur un support fixé sur la paroi, caractérisé en ce que la poignée (23) destinée à actionner la valve (20) et le support (24) sont munis de moyens d'enclenchement (27, 28) qui s'engagent réciproquement les uns dans les autres, par complémentarité de formes, et permettent une liaison facilement démontable entre la poignée (23) et le support (24).

2. Dispositif distributeur selon la revendication 1, comprenant un levier à deux bras servant de poignée, caractérisé en ce que la poignée (23) est montée par des saillies (27) formant un axe de rotation et dépassant à la manière de têtons dans des creux formant paliers (28) qui sont disposés sur le support (24) et supportent les forces agissant lors de l'actionnement de la poignée (23) et sont ouverts vers le haut.

3. Dispositif distributeur selon la revendication 2, caractérisé en ce que les saillies en forme de têtons (27) dépassent latéralement vers l'intérieur dans une découpure (26) de la poignée (23) et s'engagent dans des creux formant paliers (28) faisant saillie par rapport aux flancs du support (24).
